# EUROPÄISCHE PATENTSCHRIFT

(11) **EP 1 053 360 B1**
(45) Veröffentlichungstag und Bekanntmachung des Hinweises auf die Patenterteilung: **09.02.2005**
(21) Anmeldenummer: 99965427.0
(22) Anmeldetag: 01.12.1999
(51) Int. Cl.: D01D 1/06, F04C 15/00

(54) **SPINNPUMPE**
EXTRUSION PUMP
POMPE DE FILATURE

(30) Priorität: 04.12.1998 DE 19855943
(43) Veröffentlichungstag der Anmeldung: 22.11.2000
(73) Patentinhaber: Saurer GmbH & Co. KG, 41069 Mönchengladbach (DE)
(72) Erfinder: HELBING, Ulrich, D-51399 Burscheid (DE); GATHMANN, Egon, D-42897 Remscheid (DE); KRÄMER, Thomas, D-51399 Burscheid (DE); HASENBURG, Jürgen, D-42477 Radevormwald (DE)
(74) Vertreter: Kahlhöfer, Hermann, Dipl.-Phys.
(86) Internationale Anmeldenummer: PCT/EP1999/009383
(87) Internationale Veröffentlichungsnummer: WO 2000/034554

(56) Entgegenhaltungen:
- EP-A- 0 149 834
- EP-A- 0 602 357
- WO-A-94/19516
- DE-A- 2 444 843
- DATABASE WPI Section Ch, Week 199830 Derwent Publications Ltd., London, GB; Class A31, AN 1998-344686 XP002136198 & JP 10 131872 A (SHIMADZU CORP), 19. Mai 1998 (1998-05-19)

## Beschreibung

Die Erfindung betrifft eine Spinnpumpe zur Förderung einer flüssigen Polymerschmelze gemäß dem Oberbegriff des Anspruch 1.

Beim Spinnen von synthetischen Fäden wird eine Polymerschmelze durch eine Spinnpumpe zu einer Spinndüse gefördert und extrudiert. Eine derartige Spinnpumpe ist beispielsweise aus der EP 0636190 bekannt. Die Polymerschmelze wird dabei mittels Fördermittel aus einem Einlaßkanal zu einem oder mehreren Auslaßkanälen gefiihrt. Die Fördermittel werden durch einen außerhalb des Pumpengehäuses angeordneten Antrieb angetrieben. Zur Übertragung ist eine Antriebswelle vorgesehen, die in einer Lagerbohrung des Pumpengehäuses gelagert ist und ein außenliegendes Ende zum Ankoppeln des Antriebes besitzt. Hierbei ist es erforderlich, daß der zwischen der Antriebswelle und dem Pumpengehäuse gebildete Spalt abgedichtet wird, wobei zu beachten ist, daß die Polymerschmelze eine Temperatur von über 200 ° C aufweist. Um eine gleichmäßige Temperatur sowie Viskosität der Schmelze zu gewährleisten, wird daher das Pumpengehäuse beheizt. Derartig hohe Anforderungen können mit herkömmlichen Dichtungen nicht erfüllt werden.

Bei der aus der EP 01890670 bekannten Pumpe wird vorgeschlagen, die Abdichtung über ein Fördergewinde zu realisieren. Hierzu ist in einem Abschnitt der Antriebswelle eine spiralförmige Gewindenut eingebracht. Der Gewindeabschnitt der Antriebswelle wird durch eine, an dem Pumpengehäuse angeflanschte Buchse geführt. Bei dieser Abdichtung wird durch Rotation der Antriebswelle eine Förderwirkung in dem Dichtspalt erzeugt, die die Polymerschmelze in den Pumpeninnenraum zurückführt. Aufgrund der geringen Antriebsdrehzahlen im Bereich bis max. 100 U/min. ist bei den Spinnpumpen nur eine sehr geringe Umfangsgeschwindigkeit an der Antriebswelle zu erreichen, die eine geringe Förderwirkung erzeugen, so daß keine ausreichende Abdichtung des Spaltes erreicht wird.

In der EP 0602357 ist eine Pumpe beschrieben, bei welcher das Fördergewinde in einer Buchse eingebracht ist, durch welche die Antriebswelle geführt wird. Die Buchse ist in einem Gehäusedeckel eingelassen. Auch hierbei ist die Dichtwirkung abhängig von der Umfangsgeschwindigkeit der Antriebswelle. Insofern ist diese Dichtung für geringe Drehzahlen ungeeignet. Zur Temperierung der Buchse ist in dem Gehäusedeckel ein Kanalsystem eingebracht, welches von einem Kühlmedium durchströmt wird. Diese Anordnung besitzt jedoch den Nachteil einer zusätzlichen Temperiereinrichtung innerhalb des Pumpengehäuses sowie einen dadurch bedingten hohen Kühlmittelverbrauch.

JP 10-131872 offenbart eine Spinnpumpe mit einem Dichtungsschaft für eine Antriebswelle.

Demgemäß ist es Aufgabe der Erfindung, eine Spinnpumpe zur Förderung einer flüssigen Polymerschmelze der eingangs genannten Art mit einer Wellendichtung auszuführen, die innerhalb des Betriebsbereiches gleichmäßig wirkt und insbesondere unabhängig von der Antriebsdrehzahl ist.

Ein weiteres Ziel der Erfindung ist eine Dichtsystem zu schaffen, welches keine Kühlung durch separat zugeführtes Kühlmedium erfordert.

Diese Aufgabe wird erfindungsgemäß durch eine Spinnpumpe mit dem Merkmal nach Anspruch 1 gelöst.

Die Erfindung zeichnet sich durch einen Selbstdichtungseffekt aus. Hierbei wird das geförderte Medium als Dichtmaterial in dem Dichtspalt eingesetzt. Der Erfindung liegt dabei die Erkenntnis zugrunde, daß die Polymerschmelze mit sinkender Temperatur zähflüssiger wird und ab einer bestimmten Temperatur sich sogar verfestigt. Somit kann durch eine Temperierung der Polymerschmelze im Dichtspalt die Fließeigenschaft der Polymerschmelze in dem Dichtspalt beeinflußt werden und den Dichtigkeitsanforderungen angepaßt werden. Zur Temperierung der Polymerschmelze in dem Dichtspalt wird die Antriebswelle durch einen Kühlschaft eines Kühlkörpers geführt. Der Kühlkörper ist hierzu mit dem Kühlschaft in Achsverlängerung der Lagerbohrung druckdicht mit dem Pumpengehäuse verbunden. Zwischen der Antriebswelle und dem Kühlschaft ist ein enger Spalt ausgebildet. Zur Temperierung der Polymerschmelze wird die äußere Oberfläche des Kühlschaftes durch ein Kühlmedium, vorzugsweise einer Kühlluft, gekühlt. Damit erstarrt oder verdickt die Polymerschmelze, zumindest in einem Teilabschnitt des Spaltes, und führt zu einer Abdichtung. Ein weiterer Vorteil der Erfindung liegt darin, daß die Temperierung der Polymerschmelze außerhalb des beheizten Pumpengehäuses erfolgt. Insoweit ist keine wesentliche Beeinflussung der Temperierung der Schmelze innerhalb des Pumpengehäuses gegeben. Zudem führt das verfestigte oder hochviskose Polymer zu keinen wesentlichen Reibverlusten der Antriebswelle.

Es hat sich gezeigt, daß im Verhältnis zum Durchmesser der Antriebswelle bereits bei einer Länge des Kühlschaftes von mindestens dem 1,0-fachen des Durchmessers der Antriebswelle eine ausreichende Verfestigung zur Abdichtung des Spaltes erreichbar ist. Vorzugsweise wird der Kühlschaft mit einer Mindestlänge von dem 1,5-fachen des Durchmessers der Antriebswelle ausgeführt.

Durch die besonders bevorzugte Weiterbildung der Erfindung gemäß Anspruch 3 wird die Kühlwirkung des Kühlschaftes wesentlich gesteigert. Dabei können die Kühlrippen in axialer Richtung oder in radialer Richtung ausgerichtet an dem Kühlschaft wärmeübertragend angebracht sein.

Bei vertikal angeordneten Antriebswellen ist die Weiterbildung der Erfindung gemäß Anspruch 4 besonders vorteilhaft, um evtl. am Kühlschaftende austretende Polymerstücke aufzufangen. Hierzu weist die radialumlaufende Kühlrippe an ihrem Rand einen Kragen auf, so daß eine sichere Aufnahme der aus dem Dichtspalt austretenden Polymerteile gewährleistet ist. Grundsätzlich ist diese Ausführung auch bei horizontaler Anordnung der Antriebswelle ausführbar.

Zur Beeinflussung der von dem Kühlschaft abgeführten Wärmemenge sind bei einer besonders vorteilhaften Weiterbildung der Erfindung die Kühlrippen am Umfang des Kühlschaftes verstellbar ausgebildet. Damit lassen sich die Teilbereiche in axialer Richtung des Kühlschaftes unterschiedlich kühlen.

Die besonders bevorzugte Ausführung der Erfindung gemäß Anspruch 6 ermöglicht eine weitere Intensivierung der Kühlung. Dabei ist zumindest eine Kühlrippe am Umfang der Antriebswelle außerhalb des Kühlschaftes angeordnet und läuft mit der Drehzahl der Antriebswelle um, so daß eine Luftverwirbelung erzeugt wird. Diese Luftverwirbelungen führen zu einem intensiven Wärmeaustauch an der Oberfläche des Kühlschaftes, so daß die Wärme im Dichtspalt zwischen der Antriebswelle und dem Kühlschaft schnell abgeführt werden kann.

Um die Dichtwirkung zu unterstützen, ist gemäß einer bevorzugten Weiterbildung der Erfindung ein Fördergewinde vorgesehen, das bei Drehung der Antriebswelle die Polymerschmelze ins Pumpeninnere zurückfördert.

Das Fördergewinde ist hierbei zumindest in einem Teilabschnitt in dem Kühlschaft oder auf der Antriebswelle eingebracht. Der Teilabschnitt ist hierbei bevorzugt in den Bereich gelegt, in welchem noch keine wesentliche Verfestigung des Polymers vorliegt, so daß nur flüssiges Polymer ins Pumpeninnere zurückgeführt werden kann. Es ist jedoch auch möglich, über die gesamte Kühlschaftlänge ein Fördergewinde anzuordnen.

Die besonders vorteilhafte Weiterbildung der Erfindung gemäß Anspruch 9 zeichnet sich durch einen reduzierten Druck aus, der im Dichtspalt zwischen der Antriebswelle und dem Kühlschaft wirkt. Dabei wird der Dichtspalt vor oder am Anfang des Kühlschaftes durch eine Verbindung beispielsweise einem Entlastungskanal mit dem Einlaßkanal verbunden.

Die Fördermittel der Spinnpumpe können als Kolben, Schaufel, Flügel oder ähnliche Teile ausgebildet sein. Besonders vorteilhaft ist die Ausbildung der Fördermittel ais Zahnräder. Derartige Pumpen zeichnen sich insbesondere durch einen gleichmäßigen Volumenstrom aus.

Um neben der Förderung, die Polymerschmelze auf mehrere Auslaßkanäle gleichmäßig zu verteilen, ist die Ausbildung der Erfindung gemäß Anspruch 11 besonders von Vorteil.

Weitere vorteilhafte Weiterbildungen der Erfindung sind in den Unteransprüchen definiert.

Nachfolgend sind einige Ausführungsbeispiele unter Hinweis auf die beigefügten Figuren näher beschrieben. Es stellen dar:
- Figur 1:: Schematisch ein erstes Ausführungsbeispiel einer erfindungsgemäßen Spinnpumpe.
- Figur 2 und 3:: Schematisch ein weiteres Ausführungsbeispiel einer erfindungsgemäßen Spinn pumpe.
- Figur 4:: schematisch ein weiteres Ausführungsbeispiel einer Spinnpumpe im Teilschnitt.

In Figur 1 ist ein erstes Ausführungsbeispiel einer erfindungsgemäßen Spinnpumpe dargestellt. Die Spinnpumpe besteht aus einem mehrteiligen Pumpengehäuse 1, das zusammengefügt ist. In dem Pumpengehäuse 1 sind Fördermittel (hier nicht dargestellt) eingebettet. Die Fördermittel sind mit einem Einlaßkanal 6 und einem Auslaßkanal 7 verbunden. Dabei wird durch Bewegung der Fördermittel eine über den Einlaßkanal 6 zugeführte Polymerschmelze unter Druck in den Auslaßkanal 7 gefördert. Die Fördermittel können dabei als Zahnräder, Kolben, Flügel oder andere bekannte Mittel ausgeführt sein. Zur Bewegung der Fördermittel dient eine Antriebswelle 3. Die Antriebswelle 3 besitzt ein außenliegendes Antriebsende, daß über eine Kupplungsnut 8 mit einem hier nicht dargestellten Antrieb gekuppelt werden kann. In dem Pumpengehäuse 1 ist die Antriebswelle in der Lagerbohrung 5 gelagert. Außerhalb des Pumpengehäuses 1 durchdringt die Antriebswelle 3 einen Kühlkörper 4. Hierzu besitzt der Kühlkörper 4 einen Kühlschaft 10, der die Antriebswelle 3 außerhalb des Pumpengehäuses 1 mit einem engen Spalt 9 umgibt. Der Kühlkörper 4 ist über einen Flansch 12 mit dem Pumpengehäuse 1 fest verbunden, beispielsweise durch eine Schraubverbindung. Der Kühlkörper 4 weist mehrere Kühlrippen 11.1, 11.2, 11.3 und 11.4 auf, die am Umfang des Kühlschaftes 10 wärmeübertragend angebracht sind. Die Kühlrippen 11 sind radial umlaufend an dem Kühlschaft 10 ausgebildet. Die Kühlrippen 11.1 und 11.2 sind fest an dem Kühlschaft 10 angebracht. Die Kühlrippen 11.3 und 11.4 sind dagegen axial verschiebbar an dem Kühlschaft 10 angebracht, so daß eine zonenmäßige Aufteilung des Kühlschaftes zur Steuerung der Kühlung möglich ist.

Die Ausbildung und Anordnung der Kühlrippen 11 an dem Kühlschaft bei der in Fig. 1 gezeigten Spinnpumpe ist beispielhaft. So ist es möglich, daß alle Kühlrippen fest an dem Kühlschaft angebracht sind. Ebenso können die zum Ende des Kühlschaftes auf der Austrittsseite der Antriebswelle 3 vorgesehenen Kühlrippen 11.1 und 11.2 verschiebbar und die Kühlrippen 11.3 und 11.4 befestigt sein. Es ist jedoch auch möglich, daß alle Kühlrippen an dem Kühlschaft verstellbar ausgebildet sind.

Bei der in Figur 1 dargestellten Spinnpumpe ist die Antriebswelle 3 mit den Fördermitteln und somit über Spalte mit dem Förderraum der Pumpe verbunden. Im Betrieb wird die Polymerschmelze, die der Spinnpumpe über dem Einlaßkanal 6 zugeführt wird, unter Druck zu einer oder mehreren Spinndüsen gefördert. Der Betriebsdruck liegt vorzugsweise im Bereich von 50 - 500bar. Aufgrund der hohen Drücke gelangt flüssige Polymerschmelze in den zwischen der Antriebswelle 3 und der Lagerbohrung 5 gebildeten Lagerspalte. Die Polymerschmelze gelangt bis zum Ende der Lagerbohrung 5 und tritt in den Spalt 9 zwischen dem Kühlschaft 10 und der Antriebswelle 3. Der Kühlkörper 4 ist über den Flansch 12 derart mit dem Pumpengehäuse 1 verbunden, daß keine Schmelze in die Trennfuge zwischen dem Flansch 5 und dem Pumpengehäuse 1 eintreten kann.

Die Polymerschmelze weist am Ende der Lagerbohrung annähernd Betriebstemperatur auf, da das Pumpengehäuse 1 zur gleichmäßigen Schmelzeführung temperiert ist. Bei Eintritt der Polymerschmelze in den Spalt 9 tritt nun eine Kühlung ein, so daß mit fortschreitender Bewegung sich die Viskosität bis zum Erstarren der Schmelze ändert. Die erstarrte bzw. hochviskose Schmelze führt zum Ende des Kühlschaftes 10 in dem Dichtspalt 9 zu einem Dichtstopfen, der einen Schmelzeaustritt am Ende des Kühlschaftes 10 verhindert bzw. minimiert. Die Oberfläche des Kühlschaftes 10 sowie die Oberfläche der Kühlrippen 11 sind von der Umgebungsluft umgeben und führen so die Wärme durch Konvektion ab. Zur Steigerung der Kühlwirkung lassen sich die Oberfläche des Kühlschaftes 10 und die Kühlrippen 11 auch durch ein aktives Anströmen mit einem Kühlmedium, beispielsweise durch geblasene Luft, steigern.

Die erfindungsgemäße Ausbildung der Spinnpumpe besitzt auch den besonderen Vorteil, daß der Kühlkörper 4 eine Wärmeisolierung des Pumpengehäuses 1 nicht beeinflußt. So ist es möglich, das Pumpengehäuse beispielsweise in einen Heizkasten derart einzusetzen, daß der Kühlkörper und die Antriebswelle außerhalb des Heizkastens verbleiben.

In Figur 2 und 3 ist ein weiteres Ausführungsbeispiel einer erfindungsgemäßen Spinnpumpe dargestellt. Figur 2 zeigt hierbei schematisch eine Schnittdarstellung der Spinnpumpe und Figur 3 schematisch eine Draufsicht der Spinnpumpe. Die nachfolgende Beschreibung gilt somit für Figur 2 und 3. Dabei wurden Bauteile gleicher Funktion mit identischen Bezugszeichen versehen.

Die Spinnpumpe ist in diesem Fall als Verteilerpumpe ausgeführt. Die Fördermittel 2 der Verteilerpumpe sind jeweils als ein Zahnradsatz ausgeführt. Hierzu ist ein Sonnenrad 13 mit der Antriebswelle 3 verbunden. Das Sonnenrad 13 kämmt mit 3 Planetenrädem 14, 15, und 16. Die Planetenräder 14, 15, und 16 sind auf dem Umfang jeweils mit 120° versetzt zueinander angeordnet. Die Planetenräder 14, 15 und 16 sind frei drehbar auf den Zapfen 17, 18 und 19 gelagert. Es ergeben sich hierdurch 3 Zahnradpaarungen mit jeweils dem Sonnenrad 13 und einem der Planetenräder 14, 15 und 16. Jede dieser Zahnradpaarungen bildet eine Teilpumpe.

Bei der in Figur 2 gezeigten Spinnpumpe handelt es sich somit um eine 6-fach Pumpe. Durch die gemeinsame Antriebswelle 3 wird nämlich noch ein zweiter Satz von Zahnrädern, ebenfalls bestehend aus Sonnenrad sowie den Planetenrädem, angetrieben. Der Klarheit wegen sei bemerkt, daß entsprechende Räder der beiden Zahnradsätze gleichachsig gelagert sind. Zur Aufnahme der Zahnradsätze ist das Pumpengehäuse der Spinnpumpe durch mehrere zusammengefügte Platten gebildet. Hierbei werden die beiden Zahnradsätze durch die Gehäuseplatten 20 und 21 geführt. Die Gehäuseplatten 20 und 21 weisen Ausschneidungen auf, in denen jeweils das Sonnenrad und die Planetenräder liegen. Die beiden Radsätze sind durch die Zwischenplatte 22 voneinander getrennt. Die Zahnradsätze werden an ihren jeweils anderen Stimsätzen durch die Deckplatten 23 und 24 verschlossen.

Die Antriebswelle 3 ist in der Deckplatte 24 und in der Deckplatte 23 gelagert. Die Deckplatte 23 wird dabei von einer Lagerbohrung 5 durchdrungen, so daß die Antriebswelle 3 ein außenliegendes Antriebsende aufweist. Das Antriebsende weist eine Kupplungsnut 8 zum Ankuppeln eines Antriebes auf Auf der Antriebsseite der Spinnpumpe ist an der Deckplatte 23 ein Kühlkörper 4 angeflanscht. Der Kühlkörper 4 weist einen Kühlschaft 10 auf, der von der Antriebswelle 3 durchdrungen wird. Zur Befestigung des Kühlkörpers 4 an die Deckplatte 23 dient ein Flansch 12. Zwischen der Antriebswelle 3 und dem Kühlschaft 10 ist ein Spalt 9 gebildet. Der Spalt 9 ist auf der Pumpenseite des Kühlkörpers 4 durch eine in dem Kühlschaft innen eingebrachtes Fördergewinde 25 erweitert. Das Fördergewinde 25 weist hierzu eine spiralenförmig umlaufende Nut auf.

Am freien Ende des Kühlschaftes 10 ist eine Kühlrippe am Umfang des Kühlschafts angebracht. Die Kühlrippe 11 umschließt kranzförmig den Umfang des Kühlschaftes 10. Am freien Ende der Kühlrippe 11 ist ein zur Antriebsseite hinausragender Kragen 28 umlaufend mit der Kühlrippe 11 verbunden. Damit übernimmt die Kühlrippe 11 gleichzeitig die Funktion eines Auffangbehälters, welcher- wie in Figur 2 für einen vertikalen Antrieb dargestellt - austretende Schmelzpartikel aufnimmt.

Die Lagerbohrung 5 in der Deckplatte 23 ist auf der Antriebsseite der Deckplatte 23 um eine Ringkammer 26 erweitert. Die Ringkammer 26 ist über einen Entlastungskanal 27 mit dem Pumpeneinlaß verbunden.

Der Antriebsseite der Spinnpumpe gegenüberliegend sind in der Deckplatte 24 eine zentrale Einlaßkammer 29 eingebracht. Von der Einlaßkammer 29 führen mehrere Einlaßkanäle 6 zu den jeweiligen Zahnradpaarungen. Jedes Zahnradpaar ist jeweils mit einem in der Deckplatte 24 eingebrachten Auslaßkanal 7 verbunden.

Bei der in Figur 2 und 3 dargestellten Spinnpumpe erfolgt die Abdichtung zwischen der Antriebswelle 3 und dem Kühlkörper 4 durch Verfestigen der in den Spalt eingedrungenen Polymerschmelze. Die Funktion wurde bereits zu dem Ausführungsbeispiel nach Figur 1 beschrieben, so daß an dieser Stelle auf die vorhergehende Beschreibung Bezug genommen wird. Gegenüber dem Ausführungsbeispiel der Spinnpumpe nach Figur 1 weist die Spinnpumpe nach Figur 2 in dem Kühlschaft 10 ein Fördergewinde 25 auf. Das Fördergewinde wird durch eine spiralförmig verlaufende Nut im Innern des Kühlschaftes 10 gebildet. Dabei ist die Steigung des Fördergewindes derart ausgebildet, daß bei Drehung der Antriebswelle 3 die in dem Spalt 9 eingedrungene Schmelze zum Pumpeninneren zurückgefördert wird. Das Fördergewinde 25 ist hierbei nur über einen Teilabschnitt des Kühlschaftes 10 eingebracht. Am freien Ende des Kühlschaftes 10, an dem die erstarrte oder hochviskose Polymerschmelze als Dichtstopfen ausgebildet ist, findet keine Rückförderung statt. Die in dem Dichtspalt 9 eingedrungene flüssige Polymerschmelze wird somit teilweise bis zur Lagerbohrung zurückgeführt. In der Trennfuge zwischen dem Flansch 12 und der Deckplatte 23 ist die Lagerbohrung 5 durch eine Ringkammer 26 erweitert. Die Ringkammer 26 nimmt die zurückgeführte Polymerschmelze auf und leitet die Schmelze über den Entlastungskanal 27 zum Pumpeneinlaß. Durch diese Ausbildung herrscht in dem Spalt 9 ein verringerter Druck, was im Zusammenspiel mit dem Fördergewinde zu einer wesentlichen Unterstützung der Dichtwirkung des Kühlkörpers führt.

In Fig. 4 ist ein weiteres Ausführungsbeispiel gezeigt, wobei die Antriebsseite der Spinnpumpe im Teilschnitt in Fig. 4 dargestellt ist und mit einer Spinnpumpe aus Fig. 1 oder aus Fig. 2 kombiniert werden kann.

Der Kühlkörper 4 ist zu dem in Fig. 2 dargestellten Kühlkörper identisch aufgebaut. Insoweit wird auf die Beschreibung zu Fig. 2 Bezug genommen. Der Kühlkörper 4 besitzt hierbei jedoch keine Kühlrippen am Umfang des Kühlschaftes 10. Am Ende des Kühlschaftes 10 ist eine Kühlrippe 30 am Umfang der Antriebswelle 3 außerhalb des Kühlschaftes 10 angeordnet. Die Kühlrippe 30 ist fest mit der Antriebswelle 3 verbunden, so daß die Kühlrippe 30 mit der Drehzahl der Antriebswelle 3 umläuft. Die Kühlrippe 30 ist vorzugsweise segmentförmig ausgebildet, um bei Drehung der Antriebswelle 3 eine Luftverwirbelung bzw. eine Luftströmung zu erzeugen. Die Luftströmung führt zum verbesserten Wärmeaustausch zwischen dem Kühlkörper 4, insbesondere dem Kühlschaft 10 und der Umgebungsluft. Die Kühlrippe 30 läßt sich beispielsweise auch als ein Lüfterrad oder als ein Schaufelrad ausbilden. Damit können gezielte Luftströmungen in Richtung des Kühlkörpers erzeugt werden.

Bei den beschriebenen Ausführungsbeispielen ist die Ausbildung des Kühlkörpers sowie die Anbindung an das Pumpengehäuse beispielhaft. Es ist hierbei auch möglich, daß das Pumpengehäuse und der Kühlkörper aus einem Teil gefertigt sind. Ebenso läßt sich der Kühlkörper mit oder ohne Kühlrippen ausbilden. Die Kühlrippen können segmentförmig oder auch in axialer Richtung ausgebildet sein.

### Bezugszeichenliste

- 1: Pumpengehäuse
- 2: Fördermittel
- 3: Antriebswelle
- 4: Kühlkörper
- 5: Lagerbohrung
- 6: Einlaßkanal
- 7: Auslaßkanal
- 8: Kupplungsnut
- 9: Spalt
- 10: Kühlschaft
- 11: Kühlrippe
- 12: Flansch
- 13: Sonnenrad
- 14: Planetenrad
- 15: Planetenrad
- 16: Planetenrad
- 17: Zapfen
- 18: Zapfen
- 19: Zapfen
- 20: Gehäuseplatte
- 21: Gehäuseplatte
- 22: Zwischenplatte
- 23: Deckplatte
- 24: Deckplatte
- 25: Fördergewinde
- 26: Ringkammer
- 27: Entlastungskanal
- 28: Kragen
- 29: Einlaßkammer
- 30: Kühlrippe

## Patentansprüche

1. Spinnpumpe zur Förderung einer flüssigen Polymerschmelze mit mehreren Fördermitteln (2), die in einem mehrteiligem Pumpengehäuse (1) eingebettet sind und die Polymerschmelze von einem Einlaßkanal (6) in einen Auslaßkanal (7) im Pumpengehäuse (1) fördern, und mit einer Antriebswelle (3) zum Antreiben der Fördermittel (2), welche Antriebswelle (3) das Pumpengehäuse (1) in einer Lagerbohrung (5) durchdringt und ein außenliegendes Ende zum Ankuppeln eines Antriebes besitzt, **dadurch gekennzeichnet, daß** in Achsverlängerung der Lagerbohrung (5) ein Kühlkörper (4) druckdicht mit dem Pumpengehäuse (1) verbunden ist, daß der Kühlkörper (4) einen die Antriebswelle (3) mit einem engen Spalt (9) umschließenden Kühlschaft (10) aufweist und daß die äußere Oberfläche des Kühlschaftes (10) kühlbar ist, wobei eine Kühlrippe (11) oder mehrere Kühlrippen ( 11 ) am Umfang des Kühlschaftes (10) wärmeübertragend mit dem Kühlschaft (10) verbunden ist/sind>

2. Spinnpumpe nach Anspruch 1, **dadurch gekennzeichnet, daß** der Kühlschaft (10) eine Länge aufweist, die mindestes das 1,0 fache des Durchmessers der Antriebswelle (3) vorzugsweise mindestens das 1,5 fache des Durchmessers der Antriebswelle (3) beträgt.

3. Spinnpumpe nach Anspruch 1, **dadurch gekennzeichnet, daß** eine der Kühlrippen (11) radial umlaufend am freien Ende des Kühlschaftes (10) angeordnet ist und daß die Kühlrippe (11) am Umfang einen zum freien Ende des Kühlschaftes (10) hin auskragenden Kragen (28) aufweist.

4. Spinnpumpe nach Anspruch 1 oder 3, **dadurch gekennzeichnet, daß** zumindest eine der Kühlrippen (11) am Umfang des Kühlschaftes (10) in axialer Richtung verstellbar ausgebildet ist.

5. Spinnpumpe nach einem der vorgenannten Ansprüche, **dadurch gekennzeichnet, daß** eine Kühlrippe (30) oder mehrere Kühlrippen am Umfang der Antriebswelle (3) außerhalb des Kühlschaftes (10) angeordnet ist/sind.

6. Spinnpumpe nach einem der vorgenannten Ansprüche, **dadurch gekennzeichnet, daß** der Spalt (9) zwischen der Antriebswelle (3) und dem Kühlschaft (10) durch eine spiralförmig verlaufende Nut eines Fördergewindes (25) erweitert ist, welches Fördergewinde (25) bei Drehung der Antriebswelle (3) die Polymerschmelze im Spalt (9) in Richtung der Fördermittel (2) fördert.

7. Spinnpumpe nach Anspruch 6, **dadurch gekennzeichnet, daß** das Fördergewinde (25) zumindest entlang eines Teilabschnittes in dem Kühlschaft (10) oder auf der Antriebswelle (3) eingebracht ist.

8. Spinnpumpe nach einem der vorgenannten Ansprüche, **dadurch gekennzeichnet, daß** die Lagerbohrung (5) zur Druckentlastung an dem antriebseitigem Ende eine Verbindung (27) zur Pumpeneinlaßseite aufweist.

9. Spinnpumpe nach Anspruch 8, **dadurch gekennzeichnet, daß** am Ende der Lagerbohrung (5) eine in dem Kühlkörper (4) und/oder in dem Pumpengehäuse (10) eingebrachte Ringkammer (26) ausgebildet ist, die einerseits mit der Lagerbohrung (5) und anderseits durch die als Entlastungskanal ausgebildete Verbindung (27) mit dem Einlaßkanal (6) verbunden ist.

10. Spinnpumpe nach einem der Ansprüche 1 bis 9, **dadurch gekennzeichnet, daß** die Fördermittel (2) zwei ineinander kämmende Zahnräder (13, 14) sind, wobei eines der Zahnräder (13) mit der Antriebswelle (3) verbunden ist.

11. Spinnpumpe nach einem der Ansprüche 1 bis 9, **dadurch gekennzeichnet, daß** die Fördermittel (2) mehrere Zahnräder (13, 14, 15, 16) sind, wobei eines der Zahnräder (Sonnenrad) (13) mit der Antriebswelle (3) verbunden ist und wobei die anderen Zahnräder (Planetenräder) (14, 15, 16) mit dem Sonnenrad (13) jeweils eine Zahnradpaarung bilden, so daß die Schmelze aus dem Einlaßkanal (6) gleichzeitig in mehre Auslaßkanäle (7) gefördert wird.

12. Spinnpumpe nach Anspruch 10 oder 11, **dadurch gekennzeichnet, daß** die Antriebswelle (3) mit mehreren hintereinander liegenden Zahnradsätzen verbunden ist und diese gleichzeitig antreibt.

## Claims

1. Spin pump for conveying a liquid polymer melt with a plurality of conveying means (2), which are embedded in a multipart pump housing (1) and convey the polymer melt from an inlet channel (6) to an outlet channel (7) in the pump housing (1), and with a drive shaft (3) for driving the conveying means (2), the drive shaft (3) extending through the pump housing (1) in a bearing bore (5) and comprising an external end for connecting to a drive, **characterized in that**
in the axial extension of the bearing bore (5) a cooling body (4) connects in a pressure tight fashion to the pump housing (1), that the cooling body (4) comprises a cooling sleeve (10) surrounding the drive shaft (3) with a narrow gap (9) therebetween, and that the outer surface of the cooling sleeve (10) can be cooled, whereby a cooling rib (11) or a plurality of cooling ribs (11) on the circumference of the cooling sleeve (10) connects in a heat transferring fashion to the cooling sleeve (10).

2. Spin pump of claim 1,
**characterized in that**
the cooling sleeve (10) has a length that amounts at least to 1.0 time the diameter of the drive shaft (3), preferably at least 1.5 times the diameter of the drive shaft (3).

3. Spin pump of claim 1,
**characterized in that**
one of the cooling ribs (11) is arranged at the free end of the cooling sleeve (10) radially surrounding it, and that the cooling rib (11) comprises on its circumference a collar (28) projecting toward the free end of the cooling sleeve (10).

4. Spin pump of claim 1 or 3,
**characterized in that**
at least one of the cooling ribs (11) is designed and constructed on the circumference of the cooling sleeve (10) for adjustment in the axial direction.

5. Spin pump of one of the foregoing claims,
**characterized in that**
one cooling rib (30) or a plurality of cooling ribs is arranged on the circumference of the drive shaft (3) outside of the cooling sleeve (10).

6. Spin pump of one of the foregoing claims,
**characterized in that**
the gap (9) is widened between the drive shaft (3) and the cooling sleeve (10) by a spiraling groove of a conveying screw thread (25), which advances the polymer melt in the gap (9) in direction of the conveying means (2) during the rotation of the drive shaft (3).

7. Spin pump of claim 6,
**characterized in that**
the conveying screw thread (25) is arranged at least along a subsection in the cooling sleeve (10) or in the drive shaft (3).

8. Spin pump of one of the foregoing claims,
**characterized in that**
for purposes of relieving pressure, the bearing bore (5) comprises at the drive end a connection (27) to the inlet side of the pump.

9. Spin pump of claim 8,
**characterized in that**
at the end of the bearing bore (5), an annular chamber (26) is arranged in the cooling body (4) and/or pump housing (1), which chamber connects on the one hand to the bearing bore (5) and on the other hand to the inlet channel (6) via the connection (27) that is designed and constructed as a bypass channel.

10. Spin pump of one of claims 1-9,
**characterized in that**
the conveying means (2) are two meshing gears (13, 14), with one of the gears (13) connecting to the drive shaft (3).

11. Spin pump of one of claim 1-9,
**characterized in that**
the conveying means (2) are a plurality of gears (13, 14, 15, 16), with one of the gears (sun gear)(13) connecting to the drive shaft (3) and the other gears (planetary gears)(14, 15, 16) forming each with the sun gear (13) a pair of gears, so that the melt is simultaneously advanced from the inlet channel (6) into a plurality of outlet channels (7).

12. Spin pump of claim 10 or 11,
**characterized in that**
the drive shaft (3) connects to a plurality of successive sets of gears and drives them simultaneously.

## Revendications

1. Pompe de filature pour transporter des polymères à l'état fondu liquides comportant plusieurs moyens d'alimentation (2) qui sont incorporés dans un carter de pompe pluripartite (1) et qui font avancer les polymères à l'état fondu à partir d'un canal d'entrée (6) jusque dans un canal de sortie (7) dans le carter de pompe (1), et un arbre d'entraînement (3) pour entraîner les moyens d'alimentation (2), lequel arbre d'entraînement (3) pénètre le carter de pompe (1) dans un perçage de palier (5) et lequel possède une extrémité située à l'extérieur pour accoupler un entraînement, **caractérisée en ce que** dans le prolongement d'axe du perçage de palier (5) un corps de refroidissement (4) est relié de manière étanche à la pression au carter de pompe (1), **en ce que** le corps de refroidissement (4) présente un manchon de refroidissement (10) entourant l'arbre d'entraînement (3) avec un interstice (9) étroit et **en ce que** la surface extérieure du manchon de refroidissement (10) peut être refroidie, dans quel cas sur la circonférence du manchon de refroidissement (10) une ailette de refroidissement (11) ou plusieurs ailettes de refroidissement (11) est/sont reliée(s) de manière à être caloporteurs au manchon de refroidissement (10).

2. Pompe de filature selon la revendication 1, **caractérisée en ce que** le manchon de refroidissement (10) a une longueur qui comporte au moins 1,0 fois le diamètre de l'arbre d'entraînement(3), de préférence au moins 1,5 fois le diamètre de l'arbre d'entraînement (3).

3. Pompe de filature selon la revendication 1, **caractérisée en ce qu'**une des ailettes de refroidissement (11) est agencée sur l'extrémité libre du manchon de refroidissement (10) de manière à s'étendre circonférentiellement et **en ce qu'**à la circonférence l'ailette de refroidissement (11) a une collerette en projection (28) vers l'extrémité libre du manchon de refroidissement (10).

4. Pompe de filature selon la revendication 1 ou 3, **caractérisée en ce qu'**au moins une des ailettes de refroidissement (11) est réalisée sur la circonférence du manchon de refroidissement (10) de manière à pouvoir être ajustée en direction axiale.

5. Pompe de filature selon l'une des revendications précédentes, **caractérisée en ce qu'**une ailette de refroidissement (30) ou plusieurs ailettes de refroidissement est/sont agencée(s) sur la circonférence de l'arbre d'entraînement (3) à l'extérieur du manchon de refroidissement (10).

6. Pompe de filature selon l'une des revendications précédentes, **caractérisée en ce que** l'interstice (9) entre l'arbre d'entraînement (3) et le manchon de refroidissement (10) est élargi par une rainure d'un filetage de transport (25), qui s'étend en forme de spirale, le filetage de transport (25) avançant les polymères à l'état fondu dans l'interstice(9) en direction des moyens d'alimentation (2), lorsque l'arbre d'entraînement (3) est en rotation.

7. Pompe de filature selon la revendication 6, **caractérisée en ce que** le filetage de transport (25) est rapporté au moins le long d'une section partielle dans le manchon de refroidissement (10) ou sur l'arbre d'entraînement (3).

8. Pompe de filature selon l'une des revendications précédentes, **caractérisée en ce que** pour la détente de pression le perçage de palier (5) présente sur l'extrémité du coté entraînement une liaison (27) avec le coté admission de pompe.

9. Pompe de filature selon la revendication 8, **caractérisée en ce qu'**une chambre annulaire (26), rapportée dans le corps de refroidissement (4) et/ou dans le carter de pompe (10), est réalisée à l'extrémité perçage de palier (5), laquelle chambre annulaire est reliée au canal d'entrée (6) d'une part avec le perçage de palier (5) et d'autre part par la liaison (27) réalisée en tant que canal de détente.

10. Pompe de filature selon l'une des revendications 1 à 9, **caractérisée en ce que** les moyens d'alimentation (2) sont deux roues dentées (13, 14) qui s'engrènent l'une dans l'autre, une des roues dentées (13) étant reliée à l'arbre d'entraînement (3).

11. Pompe de filature selon l'une des revendications 1 à 9, **caractérisée en ce que** les moyens d'alimentation (2) sont plusieurs roues dentées (13, 14, 15, 16), une des roues dentées (roue solaire) (13) étant reliée à l'arbre d'entraînement (3) et les autres roues dentées (roues satellites) (14, 15, 16) formant respectivement un couple de roues dentées avec la roue solaire (13), de sorte que du canal d'entrée (6) le matériau fondu est transporté en même temps dans plusieurs canaux de sortie (7).

12. Pompe de filature selon la revendication 10 ou 11, **caractérisée en ce que** l'arbre d'entraînement (3) est relié à plusieurs jeux de roues dentées se trouvant l'un derrière l'autre et qu'il les entraîne en même temps.
